# EUROPÄISCHE PATENTSCHRIFT

(11) **EP 1 769 207 B1**
(45) Veröffentlichungstag und Bekanntmachung des Hinweises auf die Patenterteilung: **29.04.2009**
(21) Anmeldenummer: 05770113.8
(22) Anmeldetag: 12.07.2005
(51) Int. Cl.: F28D 9/00

(54) **PLATTEN-WÄRMETAUSCHER**
PLATE HEAT EXCHANGER
ECHANGEUR THERMIQUE A PLAQUES

(30) Priorität: 22.07.2004 DE 102004035448
(43) Veröffentlichungstag der Anmeldung: 04.04.2007
(73) Patentinhaber: DEUTZ Aktiengesellschaft, 51149 Köln (DE)
(72) Erfinder: SEILS, Michael, 53804 Much (DE); WEITZENBÜRGER, Hans, 51149 Köln (DE); KOSCHMANN, Monika, 51766 Engelskirchen (DE); ROSNER, Beate, 50389 Wesseling (DE); SCHNEIDER, Ewald, 50169 Kerpen (DE)
(86) Internationale Anmeldenummer: PCT/EP2005/007509
(87) Internationale Veröffentlichungsnummer: WO 2006/010463

(56) Entgegenhaltungen:
- EP-A- 0 232 231
- US-A- 5 184 673

## Beschreibung

Die Erfindung bezieht sich auf einen Plattenwärmetauscher, insbesondere für Hubkolbenbrennkraftmaschinen, mit einer Anzahl von Führungskanälen für ein Fluid, die durch Sammelkanäle zueinander parallel geschaltet sind, wobei die Führungskanäle ein Paar von Platten aufweisen, die an ihren Rändern dichtend miteinander verbunden sind, wobei im Bereich der Sammelkanäle zwischen den Platten innerhalb der Führungskanäle Distanzstücke und außerhalb der Führungskanäle Abstandshalter vorgesehen sind und wobei die Sammelkanäle an Fluidkanäle in einem Gehäuse dichtend anschließbar und am gegenüberliegenden Ende verschlossen sind und der Plattenwärmetauscher mittels Schrauben am Gehäuse befestigbar ist.

Ein derartiger Plattenwärmetauscher ist aus der EP 0 470 200 B1 bekannt. Bei diesem Plattenwärmetauscher weisen die Platten in Draufsicht gesehen im Wesentlichen eine Rechteckform auf, die an den Schmalseiten abgerundet sind. Innerhalb dieser Schmalseiten sind zwischen den Platten Distanzstücke und Abstandshalter vorgesehen, wobei sich an die Platten im Bereich der Sammelkanäle Endbleche anschließen. Sowohl die Endbleche als auch die Distanzstücke sowie Abstandshalter füllen die bogenförmigen Schmalseiten der Platten vollständig aus und weisen durchgehende Bohrungen für Schrauben auf, mit denen der Plattenwärmetauscher an einer Brennkraftmaschine oder einem Gehäuse einer Brennkraftmaschine anschraubbar ist.

Ist der Plattenwärmetauscher so an der Brennkraftmaschine bzw. an einem Gehäuse angeordnet, dass er in Längsrichtung durchströmt wird, so bilden die die volle Breite des Wärmetauschers ausfüllenden Platten mit Distanzstücken und Abstandshalter in ihrer Summe eine breite Barriere für die den Wärmetauscher auf seiner Schmalseite anströmenden Flüssigkeit, so dass selbst dann, wenn der Deckel des Gehäuses seitlich erweitert ist, eine ungünstige Durchströmung des Plattenwärmetauschers gegeben ist, wobei die Wärmetauscherleistung beeinträchtigt ist.

Weiterhin ist der Plattenwärmetauscher durch die durch den kompletten Wärmetauscher führenden Bohrungen, die auch durch die die Führungskanäle bildenden Platten führen, fest mit dem Gehäuse oder der Brennkraftmaschine verspannt, so dass Wärmespannungen entstehen können, die dann die Lebensdauer des Plattenwärmetauschers beeinträchtigen.

Weiterhin müssen auch die Schrauben abgedichtet werden, da sie durch die inneren Räume des Plattenwärmetauschers führen.

Schließlich ist es aufwendig, die den kompletten Wärmetauscher durchdringenden Bohrungen für die Schrauben herzustellen.

Aufgabe der Erfindung ist es, einen gattungsbildenden Plattenwärmetauscher dahingehend zu verbessern, dass er eine höhere Wärmetauscherleistung zur Verfügung stellt, insbesondere wenn er längsdurchströmt ist. Er soll weiterhin zwar dichtend, aber nicht so starr am Gehäuse oder der Brennkraftmaschine angeordnet sein, dass Spannungen entstehen. Schließlich soll er auch preisgünstiger in der Herstellung sein.

Die Aufgabe der Erfindung wird dadurch gelöst, dass die Platten in Richtung zu den Sammelkanälen in ihren Abmessungen sich verjüngend ausgebildet sind und dass neben den Sammelkanälen außerhalb der Platten zumindest je eine Spannschraube vorgesehen ist. Durch diese Ausgestaltung wird erreicht, dass die die Sammelkanäle umgebenden Plattenbereiche mit Distanzstücken und die Abstandshalter wesentlich schmäler ausgeführt sind, so dass eine gute Durchströmung in Längsrichtung des Wärmetauschers möglich ist. Dazu trägt sowohl die Verjüngung der Platten auf das für die Sammelkanäle erforderliche Mindestmaß bei als auch die Anordnung einer oder mehrerer Schrauben außerhalb der Schmalseite der Platten, die der den Plattenwärmetauscher längs durchströmenden Flüssigkeit nur einen geringen Strömungswiderstand entgegensetzen.

In vorteilhafter Weise weist der Plattenwärmetauscher außerhalb der verschlossenen Enden der Sammelkanäle, also auf der der Anschlussstelle an die Fluidkanäle entgegengesetzten Seite, je eine Jochplatte auf, die mittels zweier Schrauben am Gehäuse befestigt ist. Dadurch wird der Plattenwärmetauscher hinreichend fest gegen das Gehäuse bzw. die Brennkraftmaschine gepresst, es entsteht aber keine Zwangsführung, insbesondere im Bereich der Dichtflächen zu den Fluidkanälen, die eine Verspannung des Plattenwärmetauschers verursachen könnte. Die Jochplatte kann sowohl bei der Montage auf den Plattenwärmetauscher außen aufgelegt werden, sie kann aber auch am Plattenwärmetauscher befestigt, insbesondere angelötet sein. Der Abstand der Schraubenlöcher in der Jochplatte ist dabei so weit von den Dichtflächen zwischen dem Plattenwärmetauscher und dem Gehäuse bzw. der Brennkraftmaschine entfernt, dass keine Verpassung zu befürchten ist.

An Stelle der Jochplatte kann an den dem Gehäuse zugewandten Enden der Sammelkanäle je eine Befestigungsplatte vorgesehen und mit dem Plattenwärmetauscher verbunden sein. Diese Befestigungsplatte dient der Abdichtung und der Befestigung des Wärmetauschers am Gehäuse. Die Befestigungsplatten weisen ebenfalls seitliche Ösen auf, in denen kurze Schrauben angeordnet sind. Auch wenn dadurch die Befestigungsplatten mit dem Gehäuse verschraubt sind und eine gewisse Zwangsfestlegung erfolgt, hat der darüber angeordnete und frei bewegliche PJattenwärmetauscher doch hinreichende Möglichkeiten zur Dehnung und Verformung.

In weiterer Ausgestaltung der Erfindung wird vorgeschlagen, dass die Platten, in Draufsicht gesehen, im Wesentlichen parallel verlaufende Außenränder aufweisen, von denen aus beidseitig Verjüngungsränder ausgehen. In vorteilhafter Weise ist der Winkel zwischen den parallelen Außenwänden und den Verjüngungsrändern ca. 20 bis 30°, insbesondere 25° und die Verjüngungsränder laufen in einen Radius zwischen 18 und 28 mm, vorzugsweise 23 mm, um die Achse der Sammelkanäle aus. Dadurch wird ein hinreichender Querschnitt für die Sammelkanäle und auch eine hinreichende Druckfestigkeit im Bereich der Sammelkanäle erreicht und trotzdem nur eine der Flüssigkeit entgegengerichtete Säule von ca. 46 mm Breite erzeugt, so dass seitliche daneben auf beiden Seiten ein hinreichender Strömungsquerschnitt zur Verfügung gestellt wird, der nur dann, wenn lange Schrauben vorgesehen sind, durch diese relativ dünne Schrauben beeinträchtigt wird. Bei kurzen Schrauben in Verbindung mit den Befestigungsplatten erfolgt überhaupt keine Beeinträchtigung.

Der Plattenwärmetauscher weist am gehäuseseitigen Ende der Sammelkanäle je eine Dichtplatte bei Verwendung von Jochplatten und langen Schrauben oder je eine Befestigungsplatte auf, die mit zumindest je einem am Gehäuse gelagerten Dichtring in Wirkverbindung gebracht werden kann. Die Dichtplatten und die Befestigungsplatten sind dichtend mit dem Plattenwärmetauscher verbunden, vorzugsweise mit diesem verlötet. Dadurch wird eine Dichtfläche zur Verfügung gestellt, die unterschiedliche Dehnungen zwischen Plattenwärmetauscher und Gehäuse zulässt. Um eine einfache Montage mit geringem Justieraufwand zur Verfügung zu stellen, wird vorgeschlagen, dass die an die Sammelkanäle anschließenden Öffnungen in den Dichtplatten jeweils kleiner sind als die Abmessungen der zugeordneten Fluidkanäle im Gehäuse, so dass es auf ein genaues Fluchten der Öffnung in der Dichtplatte gegenüber den Abmessungen des Fluidkanals nicht ankommt. Es ist für den Fachmann dabei natürlich klar, dass die Öffnung in der Dichtplatte hinreichend groß ist, um eine gute Durchströmung des Plattenwärmetauschers zu gewährleisten. Die Abmessungen des Fluidkanals sind daher für die durchtretende Fluidmenge überdimensioniert.

Es hat sich als günstig und ausreichend erwiesen, wenn der kreiszylindrisch geformt Fluidkanal einen Durchmesser von 28 mm hat, wenn eine kreiszylindrische Öffnung in der Dichtplatte bzw. ein kreiszylindrischer Querschnitt der Sammelkanäle einen Durchmesser von 20 mm aufweisen.

In weiterer Ausgestaltung der Erfindung ist außerhalb der verschlossenen Enden der Sammelkanäle eine Brücke vorgesehen, die mittels Schrauben am Gehäuse befestigt ist. Die Brücke ist ein einstückiges Befestigungsteil, das vorzugsweise auf der oberen Platte des Plattenwärmetauschers aufliegt und beispielsweise durch entsprechende Ausgestaltung der Brücke mit Zentriervorrichtungen besonders leicht zu dem Plattenwärmetauscher ausgerichtet werden kann. Bevorzugt ist diese Brücke mit vier Schrauben an dem Gehäuse befestigt, es kann gegebenenfalls aber auch ausreichend sein, nur zwei diagonal gegenüberliegende Schrauben an den Sammelkanälen vorzusehen. Die Befestigung des Plattenwärmetauschers mit oberhalb der oberen Patte angeordneten Jochplatten beziehungsweise der Brücke hat auch den Vorteil, dass entsprechend lange Schrauben zum Einsatz kommen, die entsprechend auch eine große Dehnlänge aufweisen. Diese große Dehnlänge bietet eine hohe Sicherheit gegen ein Lösen der Schrauben im normalen Betrieb.

In alternativer Ausgestaltung ist außerhalb der verschlossenen Enden der Sammelkanäle ein Federelement vorgesehen, das sich an einen den Plattenwärmetauscher überdeckenden Deckel abstützt und den Plattenwärmetauscher gegen das Gehäuse presst. Dieses Federelement kann zentral in der Mitte des Plattenwärmetauschers zwischen den beiden Sammelkanälen vorgesehen sein. Bevorzugt sind aber zwei Federelemente vorgesehen, die jeweils im Bereich der Sammelkanäle zwischen der obersten Platte des Plattenwärmetauschers und dem Deckel angeordnet sind. Das oder die Federelemente sind bevorzugt an dem Plattenwärmetauscher oder dem Deckel durch eine geeignete Vorrichtung festlegbar, so dass bei der Montage eine definierte Stellung gewährleistet ist. Die Länge der Federelemente ist so bemessen, dass im entlasteten Zustand die Befestigungsschrauben des Deckels gerade in die entsprechenden Gewindelöcher in dem Gehäuse eingesetzt werden können und beim vollständigen Eindrehen dieser Schrauben in die Gewindelöcher die Federelemente einen solchen Druck ausüben, dass der Plattenwärmetauscher fest gegen das Gehäuse gepresst wird. Die Schrauben, die bei der Befestigung mit Jochplatten oder Brücke notwendig sind, können bei der Verwendung des Federelements grundsätzlich entfallen, es ist aber vorgesehen mit diesen Schrauben Zentrierelemente auf dem Gehäuse zu befestigen, wobei die Zentrierelemente seitlich mit den Dichtplatten zusammenwirken und eine definierte Montageposition des Plattenwärmetauscher gewährleisten.

Schließlich kann in alternativer Ausgestaltung in jedem Sammelkanal ein zentrales Befestigungselement eingesetzt sein, das in den Fluidkanal eingreift. Dieses Befestigungselement wird durch den Sammelkanal von der dem Gehäuse abgewandten Seite eingesetzt, wobei dann selbstverständlich an dieser Stelle - also in der obersten Platte - eine Öffnung vorgesehen ist, die nach erfolgter Montage mit einem Verschlussstopfen verschlossen wird. Das Befestigungselement kann als Hohlschraube ausgebildet sein, die auf einem Stützflansch der untersten Platte aufliegt. Alternativ kann die Schraube sich auch durch den gesamten Sammelkanal erstrecken und außen auf der obersten Platte abstützen. Bei dieser Ausgestaltung kann der sonst erforderliche Deckel in die Hohlschraube integriert sein. Für einen ungehinderten Ölfluss zwischen den Sammelkanälen und den Kühlräumen des Plattenwärmetauschers sind entsprechende Übertrittsöffnungen in die Hohlschraube eingelassen. Diese Ausbildung hat zudem den Vorteil, dass - wie bei der Befestigung mit zumindest einem Federelement - die Umströmung des Plattenwärmetauschers mit Kühlwasser weiter verbessert wird, da keine strömungsstörenden Schrauben den gesamten Kühlwasserraum durchqueren. Auch bei dieser Ausgestaltung es ist aber vorgesehen mit den entsprechend kleiner dimensionierten Schrauben Zentrierelemente auf dem Gehäuse zu befestigen, wobei die Zentrierelemente seitlich mit den Dichtplatten zusammenwirken und eine definierte Montageposition des Plattenwärmetauscher gewährleisten. Damit ist sichergestellt, dass die Hohlschrauben problemlos montiert werden können.

In weiterer Ausgestaltung sind an den Plattenwärmetauscher Leitvorrichtungen beispielsweise in Form von Fangblechen angebracht, die zu dem Strömungskanal, aus dem die kühlende Flüssigkeit zugeführt wird, ausgerichtet sind. Diese Leitvorrichtungen sind so ausgelegt, dass sie eine besonders intensive und effiziente Durchströmung des Plattenwärmetauschers mit der Flüssigkeit bewirken. Dabei können die Leitvorrichtungen gerade ausgebildet sein oder aber sich unter Vorspannung seitlich an den Deckel anlegen, so dass die zugeführte Flüssigkeit zwangsläufig durch den Plattenwärmetauscher geleitet wird. Die Länge der Leitvorrichtungen ist je nach der Auslegung optimiert.

Zur weiteren Erläuterung der Erfindung wird auf die Zeichnungen verwiesen, in denen Ausführungsbeispiele der Erfindung vereinfacht dargestellt sind. Es zeigen:
- Fig. 1: eine perspektivische Ansicht eines Plattenwärmetauschers mit eingesetzten Schrauben,
- Fig. 2: einen Teilschnitt durch ein Gehäuse mit Deckel einer Brenn- kraftmaschine und Seitenansicht des Plattenwärmetau- schers,
- Fig. 3: einen Schnitt durch den Deckel und das Gehäuse mit Teil- schnitt durch den Plattenwärmetauscher gemäß der Linie A- A in Fig. 2,
- Fig. 4: eine Teil-Draufsicht auf den Deckel mit gestrichelt darge- stelltem Plattenwärmetauscher,
- Fig. 5: eine Teil-Draufsicht auf den Deckel wie Fig. 4, wobei an den Plattenwärmetauscher seitliche Leitvorrichtungen ange- bracht sind und
- Fig. 6: einen Schnitt durch den Deckel wie Fig. 3 mit einer alter- nativen Befestigung

In den Figuren 1 bis 4 ist, soweit im Einzelnen dargestellt, mit 1 allgemein ein Plattenwärmetauscher bezeichnet, der eine größere Anzahl von mit 2 bezeichneten Führungskanälen aufweist, die aus Platten 3a und 3b zusammengesetzt sind. Die Führungskanäle 2 sind an den Enden der Platten 3a und 3b mittels Sammelkanälen 4a und 4b miteinander verbunden, so dass die Führungskanäle strömungstechnisch gesehen zueinander parallel geschaltet sind. Zwischen den Platten 3a und 3b sind innerhalb der Führungskanäle 2 Distanzstücke 5 eingesetzt und zwischen den Platten 3a und 3b sind außerhalb der Führungskanäle 2 Abstandshalter 6 vorgesehen. Die Platten 3a und 3b, die Distanzstücke 5 und die Abstandshalter 6 sind miteinander verlötet, so dass sich ein kompakter Plattenwärmetauscher ergibt. Die Platten 3a und 3b haben auf den Flächen der Platten verteilt Noppen 7, die der Erhöhung der Stabilität und der Verbesserung der Wärmeübertragung zwischen der den Plattenwärmetauscher 1 umströmenden Flüssigkeit und dem den Plattenwärmetauscher 1 durchströmenden Fluid dienen. An die in Fig. 1 voll sichtbare Platte 3a ist im Bereich der Sammelkanäle 4a und 4b je eine Dichtplatte 9 dichtend an die Platte 3a angelötet, wobei an der gegenüberliegenden Seite im Bereich der Sammelkanäle 4a und 4b je eine Jochplatte 10 angelötet ist. Die Jochplatte 10 weist seitliche Ösen auf, die die Sammelkanäle 4a und 4b seitlich überragen. Durch die Ösen sind Schrauben 11 geführt, die in einem mit 12 bezeichneten Gehäuse einer nicht dargestellten Brennkraftmaschine eingedreht sind. Zwischen den Gewindebohrungen im Gehäuse 12 der Schrauben 11 ist jeweils ein Fluidkanal 13 eingeformt, der an einen nicht dargestellten Fluidkreislauf der Brennkraftmaschine angeschlossen ist. Um die Fluidkanäle 13 herum sind im Gehäuse 12 Nuten eingearbeitet, in denen O-Ringe 14a und 14b eingesetzt sind. Diese O-Ringe 14a und 14b stehen mit den Dichtplatten 9 in Wirkverbindung, so dass sich in Verbindung mit der Vorspannung der Schrauben 11 ein dichter Anschluss der Sammelkanäle 4a und 4b an die Fluidkanäle 13 ergibt. Um eine einfache Ausrichtung des Plattenwärmetauschers 1 am Gehäuse 12 zu ermöglichen, sind die Querschnitte der Fluidkanäle 13 größer als die Querschnitte der Sammelkanäle 4a und 4b bzw. der Öffnungen in den Dichtplatten 9, so dass Montagetoleranzen zwischen dem Plattenwärmetauscher 1 und dem Gehäuse 12 bzw. unterschiedliche Dehnungen zueinander ausgeglichen werden können.

An den Stirnseiten des Plattenwärmetauschers (siehe Fig. 2 und 4) sind im Gehäuse 12 Strömungskanäle 15 eingearbeitet, durch die eine Flüssigkeit zu- und abgeführt wird, die den Plattenwärmetauscher 1 auf seinen Außenflächen umströmt.

Durch die mit 16 bezeichneten Verjüngungsränder, die gegenüber den Außenrändern 17 der Platten 3a und 3b bis auf einen kleinen Radius der Platten im Bereich der Sammelkanäle 4a und 4b zusammengezogen sind, ergeben sich schmale Distanzstücke innerhalb der Führungskanäle und schmale Abstandshalter außerhalb der Führungskanäle, so dass nur eine verhältnismäßig dünne Säule der Flüssigkeit aus den Strömungskanälen 15 entgegensteht und eine günstige Strömung entlang des Plattenwärmetauschers 1 gegeben ist. Die Schrauben 11 behindern die Strömung nur geringfügig, da zwischen den Schrauben und den Abstandshaltern 6 (siehe Fig. 3, linke Seite) noch Durchlässe bestehen. Zur Führung der Flüssigkeit zwischen den Strömungskanälen 15 entlang des Plattenwärmetauschers 1 und zwischen den Platten 3a und 3b ist der Plattenwärmetauscher von einem Deckel 18 umgeben, der dichtend mit dem Gehäuse 12 verbunden ist.

Fig. 5 zeigt den gleichen Schnitt wie Fig. 4, hier sind zusätzlich an den Plattenwärmetauscher 1 an die Außenränder 17 seitliche und/oder obere Leitvorrichtungen 20 angebracht, die zu dem zuführenden Strömungskanal 15 in ausgerichtet sind. Die Leitvorrichtungen 21 können - wie dargestellt - gerade ausgebildet sein oder aber sich auch an die Seitenwände beziehungsweise die Dachwand des Deckels 18 unter Vorspannung anlegen.

Fig. 6 zeigt eine alternative Befestigungsmethode, wobei der Plattenwärmetauscher 1 von einem Federelement 19, das zwischen dem Plattenwärmetauscher 1 und dem oberen Teil des Deckels 18 angeordnet ist, gegen das Gehäuse 12 gedrückt wird.

### Bezugszeichenliste

- 1: Plattenwärmetauscher
- 2: Führungskanäle
- 3a, 3b: Platten
- 4a, 4b: Sammelkanäle
- 5: Distanzstücke
- 6: Abstandshalter
- 7: Noppen
- 9: Dichtplatten
- 10: Jochplatten
- 11: Schrauben
- 12: Gehäuse
- 13: Fluidkanäle
- 14a, 14b: O-Ringe
- 15: Strömungskanäle
- 16: Verjüngungsränder
- 17: Außenränder
- 18: Deckel
- 19: Federelement
- 20: Leitvorrichtung

## Patentansprüche

1. Plattenwärmetauscher (1) mit einer Anzahl von Führungskanälen (2) für ein Fluid, die durch Sammelkanäle (4a, 4b) zueinander parallel geschaltet sind, wobei die Führungskanäle (2) ein Paar von Platten (3a, 3b) aufweisen, die an ihren Rändern dichtend miteinander verbunden sind, wobei im Bereich der Sammelkanäle (4a, 4b) zwischen den Platten (3a, 3b) innerhalb der Führungskanäle (2) Distanzstücke (5) und außerhalb der Führungskanäle (2) Abstandshalter (6) vorgesehen sind und wobei die Sammelkanäle (4a, 4b) an Fluidkanäle (13) in einem Gehäuse (12) dichtend anschließbar und am gegenüberliegenden Ende verschlossen sind und der Plattenwärmetauscher (1) mittels Schrauben (11) am Gehäuse (12) befestigbar ist,
***dadurch gekennzeichnet,* dass** die Platten (3a, 3b) in Richtung zu den Sammelkanälen (4a, 4b) in ihren Abmessungen sich verjüngend ausgebildet sind und dass neben den Sammelkanälen (4a, 4b) außerhalb der Platten (3a, 3b) zumindest je eine Schraube (11) vorgesehen ist.

2. Plattenwärmetauscher (1) nach Anspruch 1,
***dadurch gekennzeichnet,* dass** außerhalb der verschlossenen Enden der Sammelkanäle (4a, 4b) je eine Jochplatte (10) vorgesehen ist, die mittels zweier Schrauben (11) am Gehäuse (12) befestigt ist.

3. Plattenwärmetauscher (1) nach Anspruch 1, ***dadurch gekennzeichnet,* dass** am gehäuseseitigen Ende der Sammelkanäle (4a,4b) je eine Befestigungsplatte vorgesehen ist, die mittels zweier Schrauben am Gehäuse (12) befestigt ist.

4. Plattenwärmetauscher (1) nach einem der Ansprüche 2 oder 3, ***dadurch gekennzeichnet,* dass** die Jochplatten (10) und die Befestigungsplatten mit dem Plattenwärmetauscher (1) verbunden, vorzugsweise verlötet sind.

5. Plattenwärmetauscher (1) nach Anspruch 1,
***dadurch gekennzeichnet,* dass** die Platten (3a, 3b) in Draufsicht gesehen im Wesentlichen parallel verlaufende Außenränder (17) aufweisen, von denen aus beidseitig Verjüngungsränder (16) ausgehen.

6. Plattenwärmetauscher (1) nach den Ansprüchen 1 oder 5, ***dadurch gekennzeichnet,* dass** der Winkel zwischen den parallelen Außenrändern (17) und den Verjüngungsrändern (16) ca. 20 bis 30°, insbesondere 25° beträgt.

7. Plattenwärmetauscher (1) nach einem der Ansprüche 1, 5 oder 6,
***dadurch gekennzeichnet,* dass** die Verjüngungsränder (16) in einen Radius von 18 bis 28 mm, vorzugsweise 23 mm, um die Achse der Sammelkanäle (4a, 4b) auslaufen.

8. Plattenwärmetauscher (1) nach einem der Ansprüche 1 oder 2,
***dadurch gekennzeichnet,* dass** der Plattenwärmetauscher (1) am gehäuseseitigen Ende der Sammelkanäle (4a, 4b) je eine Dichtplatte (9) aufweist, die mit zumindest je einem am Gehäuse (12) gelagerten Dichtring (O-Ringe 14a, 14b) in Wirkverbindung bringbar ist.

9. Plattenwärmetauscher (1) nach Anspruch 8,
***dadurch gekennzeichnet,* dass** die Dichtplatten (9) am Plattenwärmetauscher (1) dichtend befestigt, vorzugsweise mit diesem verlötet sind.

10. Plattenwärmetauscher (1) nach einem der vorhergehenden Ansprüche,
***dadurch gekennzeichnet,* dass** die an die Sammelkanäle (4a, 4b) anschließende Öffnungen in den Dichtplatten (9) oder den Befestigungsplatten jeweils kleiner sind als die Abmessungen der zugeordneten Fluidkanäle (13) oder umgekehrt.

11. Plattenwärmetauscher (1) nach Anspruch 10,
***dadurch gekennzeichnet,* dass** die Sammelkanäle (4a, 4b) und/oder die Öffnungen in den Dichtplatten (9) und den Befestigungsplatten kreiszylindrisch mit einem Durchmesser von ca. 20 mm ausgeführt sind und die Fluidkanäle (13) zumindest an ihren dem Plattenwärmetauscher (1) zugewandten Enden ebenfalls kreiszylindrisch mit einem Durchmesser von ca. 28 mm geformt sind.

12. Plattenwärmetauscher (1) nach einem der Ansprüche 1 sowie 5 bis 11,
***dadurch gekennzeichnet,* dass** außerhalb der verschlossenen Enden der Sammelkanäle (4a, 4b) eine Brücke vorgesehen ist, die mittels der Schrauben (11) am Gehäuse (12) befestigt ist.

13. Plattenwärmetauscher (1) nach einem der Ansprüche 1 sowie 5 bis 11,
***dadurch gekennzeichnet,* dass** außerhalb der verschlossenen Enden der Sammelkanäle (4a, 4b) zumindest ein Federelement (19) vorgesehen ist, das sich an einem den Plattenwärmetauscher überdeckenden Deckel (18) abstützt und den Plattenwärmetauscher (1) gegen das Gehäuse (12) presst.

14. Plattenwärmetauscher (1) nach einem der Ansprüche 1 sowie 5 bis 11,
***dadurch gekennzeichnet,* dass** in jeden Sammelkanal (4a, 4b) ein zentrales Befestigungselement eingesetzt ist, das jeweils in den Fluidkanal (13) eingreift.

15. Plattenwärmetauscher (1) nach einem der vorherigen Ansprüche,
**dadurch gekennzeichnet, dass** an den Plattenwärmetauscher (1) Leitvorrichtungen (20) angebracht sind, die zu dem Strömungskanal (15) hin ausgerichtet sind.

## Claims

1. Plate heat exchanger (1) having a number of guide ducts (2) for a fluid, which guide ducts (2) are connected parallel to one another by means of collecting ducts (4a, 4b), with the guide ducts (2) having a pair of plates (3a, 3b) which are sealingly connected to one another at their edges, with distancing pieces (5) being provided between the plates (3a, 3b) within the guide ducts (2), and spacers (6) being provided between the plates (3a, 3b) outside the guide ducts (2), in the region of the collecting ducts (4a, 4b), and with it being possible for the collecting ducts (4a, 4b) to be sealingly connected to fluid ducts (13) in a housing (12) and with the collecting ducts (4a, 4b) being closed off at the opposite end, and with it being possible for the plate heat exchanger (1) to be fastened to the housing (12) by means of screws (11),
**characterized in that** the plates (3a, 3b) are designed so as to taper in terms of their dimensions in the direction of the collecting ducts (4a, 4b) and **in that** at least in each case one screw (11) is provided adjacent to the collecting ducts (4a, 4b) and outside the plates (3a, 3b).

2. Plate heat exchanger (1) according to Claim 1, **characterized in that** in each case one yoke plate (10) is provided outside the closed-off ends of the collecting ducts (4a, 4b), which yoke plate (10) is fastened to the housing (12) by means of two screws (11).

3. Plate heat exchanger (1) according to Claim 1,
**characterized in that** in each case one fastening plate is provided at the housing-side end of the collecting ducts (4a,4b), which fastening plate is fastened to the housing (12) by means of two screws.

4. Plate heat exchanger (1) according to one of Claims 2 or 3,
**characterized in that** the yoke plates (10) and the fastening plates are connected, preferably soldered, to the plate heat exchanger (1).

5. Plate heat exchanger (1) according to Claim 1,
**characterized in that** the plates (3a, 3b), as seen in plan view, have substantially parallel-running outer edges (17) from which tapering edges (16) extend at both sides.

6. Plate heat exchanger (1) according to Claims 1 or 5,
**characterized in that** the angle between the parallel outer edges (17) and the tapering edges (16) is approximately 20 to 30°, in particular 25°.

7. Plate heat exchanger (1) according to one of Claims 1, 5 or 6,
**characterized in that** the tapering edges (16) run out into a radius of 18 to 28 mm, preferably 23 mm, around the axis of the collecting ducts (4a, 4b).

8. Plate heat exchanger (1) according to one of Claims 1 or 2,
**characterized in that** the plate heat exchanger (1) has in each case one sealing plate (9) at the housing-side end of the collecting ducts (4a, 4b), which sealing plate (9) can be placed in operative connection with at least in each case one sealing ring (0-rings 14a, 14b) which is mounted on the housing (12).

9. Plate heat exchanger (1) according to Claim 8,
**characterized in that** the sealing plates (9) are sealingly fastened, preferably soldered, to the plate heat exchanger (1).

10. Plate heat exchanger (1) according to one of the preceding claims,
**characterized in that** the openings, which adjoin the collecting ducts (4a, 4b), in the sealing plates (9) or in the fastening plates are in each case smaller than the dimensions of the associated fluid ducts (13) or *vice versa.*

11. Plate heat exchanger (1) according to Claim 10,
**characterized in that** the collecting ducts (4a, 4b) and/or the openings in the sealing plates (9) and in the fastening plates are of round cylindrical design with a diameter of approximately 20 mm, and the fluid ducts (13) are likewise of round cylindrical design, with a diameter of approximately 28 mm, at least at their ends which face toward the plate heat exchanger (1).

12. Plate heat exchanger (1) according to one of Claims 1 and 5 to 11,
**characterized in that** a bridge is provided outside the closed-off ends of the collecting ducts (4a, 4b), which bridge is fastened to the housing (12) by means of the screws (11).

13. Plate heat exchanger (1) according to one of Claims 1 and 5 to 11,
**characterized in that** at least one spring element (19) is provided outside the closed-off ends of the collecting ducts (4a, 4b), which spring element (19) is supported against a cover (18) which covers the plate heat exchanger and which spring element (19) presses the plate heat exchanger (1) against the housing (12).

14. Plate heat exchanger (1) according to one of Claims 1 and 5 to 11,
**characterized in that** a central fastening element is inserted into each collecting duct (4a, 4b), which central fastening element engages in each case into the fluid duct (13).

15. Plate heat exchanger (1) according to one of the preceding claims,
**characterized in that** guide devices (20) are attached to the plate heat exchanger (1), which guide devices (20) are aligned in the direction of the flow duct (15).

## Revendications

1. Echangeur de chaleur à plaques (1), comprenant une pluralité de canaux de guidage (2) pour un fluide, qui sont montés en parallèle les uns aux autres au moyen de canaux d'assemblage (4a, 4b), les canaux de guidage (2) présentant une paire de plaques (3a, 3b) qui sont connectées l'une à l'autre de manière hermétique au niveau de leurs bords, des éléments d'espacement (5) étant prévus dans la région des canaux d'assemblage (4a, 4b) entre les plaques (3a, 3b) à l'intérieur des canaux de guidage (2), et des dispositifs d'espacement (6) étant prévus en dehors des canaux de guidage (2), les canaux d'assemblage (4a, 4b) pouvant être raccordés hermétiquement à des canaux de fluide (13) dans un boîtier (12) et étant fermés à l'extrémité opposée, et l'échangeur de chaleur à plaques (1) pouvant être fixé au boîtier (12) au moyen de vis (11),
**caractérisé en ce que**
les plaques (3a, 3b) sont réalisées dans la direction des canaux d'assemblage (4a, 4b) avec un rétrécissement de leurs dimensions et **en ce qu'**au moins une vis (11) est prévue en plus des canaux d'assemblage (4a, 4b) en dehors des plaques (3a, 3b).

2. Echangeur de chaleur à plaques (1) selon la revendication 1,
**caractérisé en ce qu'**en dehors des extrémités fermées des canaux d'assemblage (4a, 4b) est prévue à chaque fois une plaque de culasse (10) qui est fixée au boîtier (12) au moyen de deux vis (11).

3. Echangeur de chaleur à plaques (1) selon la revendication 1,
**caractérisé en ce que** l'on prévoit sur l'extrémité du côté du boîtier des canaux d'assemblage (4a, 4b) une plaque de fixation respective, qui est fixée au boîtier (12) au moyen de deux vis.

4. Echangeur de chaleur à plaques (1) selon l'une quelconque des revendications 2 ou 3,
**caractérisé en ce que** les plaques de culasse (10) et les plaques de fixation sont connectées à l'échangeur de chaleur à plaques (1), de préférence par brasage.

5. Echangeur de chaleur à plaques (1) selon la revendication 1,
**caractérisé en ce que** les plaques (3a, 3b), vues de dessus, présentent des bords extérieurs (17) s'étendant essentiellement parallèlement, desquels partent de chaque côté des bords de rétrécissement (16).

6. Echangeur de chaleur à plaques (1) selon les revendications 1 ou 5,
**caractérisé en ce que** l'angle entre les bords extérieurs parallèles (17) et les bords de rétrécissement (16) vaut environ 20 à 30°, notamment 25°.

7. Echangeur de chaleur à plaques (1) selon l'une quelconque des revendications 1, 5 ou 6,
**caractérisé en ce que** les bords de rétrécissement (16) se terminent avec un rayon de 18 à 28 mm, de préférence de 23 mm, autour de l'axe des canaux d'assemblage (4a, 4b).

8. Echangeur de chaleur à plaques (1) selon l'une quelconque des revendications 1 ou 2,
**caractérisé en ce que** l'échangeur de chaleur à plaques (1) présente, à l'extrémité du côté du boîtier des canaux d'assemblage (4a, 4b), une plaque d'étanchéité respective (9) qui peut être amenée en liaison fonctionnelle avec au moins une bague d'étanchéité respective (joints toriques 14a, 14b) montée sur le boîtier (12).

9. Echangeur de chaleur à plaques (1) selon la revendication 8,
**caractérisé en ce que** les plaques d'étanchéité (9) sont fixées de manière hermétique sur l'échangeur de chaleur à plaques (1), de préférence par brasage.

10. Echangeur de chaleur à plaques (1) selon l'une quelconque des revendications précédentes,
**caractérisé en ce que** les ouvertures se raccordant aux canaux d'assemblage (4a, 4b) dans les plaques d'étanchéité (9) ou les plaques de fixation, sont à chaque fois plus petites que les dimensions des canaux de fluide (13) associés, ou inversement.

11. Echangeur de chaleur à plaques (1) selon la revendication 10,
**caractérisé en ce que** les canaux d'assemblage (4a, 4b) et/ou les ouvertures dans les plaques d'étanchéité (9) et les plaques de fixation sont réalisés sous forme cylindrique circulaire avec un diamètre d'environ 20 mm, et les canaux de fluide (13) sont formés, au moins au niveau de leurs extrémités tournées vers l'échangeur de chaleur à plaques (1), également sous forme cylindrique circulaire avec un diamètre d'environ 28 mm.

12. Echangeur de chaleur à plaques (1) selon l'une quelconque des revendications 1 et 5 à 11,
**caractérisé en ce qu'**en dehors des extrémités fermées des canaux d'assemblage (4a, 4b), on prévoit un pont qui est fixé au boîtier (12) au moyen des vis (11).

13. Echangeur de chaleur à plaques (1) selon l'une quelconque des revendications 1 et 5 à 11,
**caractérisé en ce qu'**en dehors des extrémités fermées des canaux d'assemblage (4a, 4b), au moins un élément de ressort (19) est prévu, lequel s'appuie sur un couvercle (18) recouvrant l'échangeur de chaleur à plaques, et presse l'échangeur de chaleur à plaques (1) contre le boîtier (12).

14. Echangeur de chaleur à plaques (1) selon l'une quelconque des revendications 1 et 5 à 11,
**caractérisé en ce que** dans chaque canal d'assemblage (4a, 4b) est inséré un élément de fixation central qui vient en prise à chaque fois dans le canal de fluide (13).

15. Echangeur de chaleur à plaques (1) selon l'une quelconque des revendications précédentes,
**caractérisé en ce que** l'on monte sur l'échangeur de chaleur à plaques (1) des dispositifs de conduction (20) qui sont orientés vers le canal d'écoulement (15).
